# EUROPÄISCHE PATENTSCHRIFT

(11) **EP 3 411 932 B1**
(45) Veröffentlichungstag und Bekanntmachung des Hinweises auf die Patenterteilung: **26.07.2023**
(21) Anmeldenummer: 17701496.6
(22) Anmeldetag: 25.01.2017
(51) Int. Cl.: H01T 4/10, H01T 4/12

(54) **ABLEITER ZUM SCHUTZ VOR ÜBERSPANNUNGEN**
ARRESTER FOR SURGE PROTECTION
LIMITEUR POUR LA PROTECTION CONTRE LES SURTENSIONS

(30) Priorität: 01.02.2016 DE 102016101728
(43) Veröffentlichungstag der Anmeldung: 12.12.2018
(73) Patentinhaber: TDK Electronics AG, 81671 München (DE)
(72) Erfinder: DORSCH, Eduard, 14624 Dallgow (DE); WERNER, Frank, 13591 Berlin (DE)
(74) Vertreter: Epping - Hermann - Fischer
(86) Internationale Anmeldenummer: PCT/EP2017/051562
(87) Internationale Veröffentlichungsnummer: WO 2017/133951

(56) Entgegenhaltungen:
- EP-A2- 1 995 837
- DE-A1- 4 309 610
- DE-A1-102005 036 265
- JP-A- H0 261 971
- US-A- 3 780 350
- US-A- 5 563 471

## Beschreibung

Es wird ein Ableiter zum Schutz vor Überspannungen angegeben. Insbesondere handelt es sich um einen gasgefüllten Ableiter.

Ein Überspannungsableiter ist beispielsweise aus der Druckschrift DE 10 2008 029 094 A1 bekannt. Hier wird beschrieben, den Ableiter mit einer Abstufung in der Keramik zu versehen, um die wandseitige Isolationsstrecke zwischen den Elektroden zu verlängern. Darüber hinaus ist aus der DE 43 09 610 A1 bekannt, einen Flansch an einer isolierenden Innenfläche eines Entladungsgefäßes auszubilden.

Es ist eine Aufgabe der vorliegenden Erfindung einen Ableiter mit verbesserten Eigenschaften anzugeben.

Es wird ein Ableiter zum Schutz vor Überspannungen angegeben, der eine erste Elektrode und eine zweite Elektrode aufweist. Die Elektroden weisen jeweils ein elektrisch leitfähiges Material auf. Der Ableiter weist einen Entladeraum zur Ermöglichung einer elektrischen Entladung zwischen den Elektroden bei einer Überspannung auf. Bei einer Überspannung soll somit im Entladeraum eine Entladung, insbesondere eine Lichtbogenentladung, zwischen den Elektroden stattfinden. Der Entladeraum wird beispielsweise von einem Bereich zwischen den Elektroden gebildet, insbesondere von einem Bereich, in dem der Abstand der Elektroden besonders klein ist. Der Entladeraum kann mit einem Gas, insbesondere einem Edelgas, gefüllt sein.

Die erste Elektrode kann eine andere Geometrie aufweisen als die zweite Elektrode. Gemäß der Erfindung ist die erste Elektrode stiftförmig ausgebildet und die zweite Elektrode in Geometrie eines Hohlzylinders ausgebildet. Die erste Elektrode ragt in den Hohlraum der zweiten Elektrode hinein.

Der Ableiter weist einen Isolator auf. Beispielsweise weist der Isolator eine Keramik auf. Der Isolator bildet eine Innenwand des Ableiters. Beispielsweise weist der Ableiter die Form eines Zylinders auf. Der Isolator bildet die Mantelfläche des Zylinders. Durch den Isolator werden die Elektroden galvanisch voneinander getrennt. Zwischen dem Ableiter und den Elektroden ist ein Isolationsraum ausgebildet.

Bei einer Entladung zwischen den Elektroden kann es zu einer Verdampfung von Elektrodenmaterial kommen. Der Entladeraum weist beispielsweise eine Austrittsöffnung auf, durch die das verdampfte Elektrodenmaterial den Entladeraum verlassen kann. Das verdampfte Elektrodenmaterial kann sich dann auf der Innenwand des Isolators niederschlagen. Dies führt zu einer Herabsetzung des Isolationswiderstandes des Isolators. Insbesondere kann es zum Aufbau einer elektrisch leitenden Brücke zwischen den Elektroden über die Innenwand und damit zu unzulässig hohen Leckströmen kommen.

Die Innenwand des Isolators weist einen Vorsprung auf. Durch den Vorsprung soll ein ausreichender Isolationswiderstand des Isolators gewährleistet bleiben. Der Vorsprung ist derart ausgebildet, dass er eine Verunreinigung zumindest eines Teils der Innenwand durch aus dem Entladeraum austretendes, verdampftes Elektrodenmaterial behindert. Durch den Vorsprung soll insbesondere die Ausbildung eines elektrisch leitfähigen Pfades, der die Elektroden galvanisch miteinander verbindet, behindert werden. Der Vorsprung führt beispielsweise auch zur Verlängerung einer wandseitigen Isolationsstrecke zwischen den Elektroden. Die Wandstärke des Isolators wird durch den Vorsprung dabei vorzugsweise nicht verringert, so dass die mechanische Stabilität des Ableiters erhalten bleibt.

Beispielsweise erstrecken sich wenigstens eine der Elektroden entlang einer Richtung, insbesondere einer Höhenrichtung, des Ableiters in den Entladeraum hinein, wobei der Vorsprung senkrecht zu dieser Richtung hervorsteht.

Erfindungsgemäß weist die Innenwand einen ersten Wandbereich und einen zweiten Wandbereich auf. Der erste und der zweite Wandbereich verlaufen beispielsweise parallel zur Höhenrichtung des Ableiters. Beispielsweise wird durch den Vorsprung die Innenwand in die zwei Wandbereiche unterteilt.

Der erste Wandbereich liegt vom Entladeraum kommend vor dem Vorsprung und der zweite Wandbereich liegt vom Entladeraum kommend hinter dem Vorsprung. Bei Entstehung von verdampftem Elektrodenmaterial im Entladeraum erreicht das verdampfte Elektrodenmaterial somit zuerst den ersten Wandbereich, dann den Vorsprung und dann den zweiten Wandbereich.

Der Vorsprung bildet dabei insbesondere eine Behinderung für das verdampfte Elektrodenmaterial, so dass nur ein Teil des verdampften Elektrodenmaterials, das bis zum Vorsprung gelangt, auch über den Vorsprung zum zweiten Wandbereich gelangt. Beispielsweise wird durch den Vorsprung ein Weg für das verdampfte Elektrodenmaterial verengt. Insbesondere kann der Vorsprung eine Verengung des Isolationsraums bilden. Vorzugsweise muss das verdampfte Elektrodenmaterial den Vorsprung überwinden, um zum zweiten Wandbereich zu gelangen. In anderen Worten gibt es für das verdampfte Elektrodenmaterial vorzugsweise keinen Weg zum zweiten Wandbereich, der nicht über den Vorsprung führt.

In einer Ausführungsform ist der Vorsprung umlaufend ausgebildet. Bei einem zylinderförmigen Ableiter umläuft der Vorsprung beispielsweise die Innenwand des Isolators auf einer festen Höhe.

In einer Ausführungsform ist die Höhe des Vorsprungs geringer als die Höhe der Innenwand des Ableiters. Insbesondere ist die Höhe des Vorsprungs wesentlich geringer als die Höhe der Innenwand. Somit stellt der Vorsprung nur eine lokale Änderung der Geometrie der Innenwand dar. Insbesondere wird durch den Vorsprung nur lokal der Isolationsraum verengt, so dass der Isolationsraum insgesamt nur geringfügig verkleinert wird.

In einer Ausführungsform ist der Vorsprung gegenüber der halben Höhe der Innenwand versetzt angeordnet. Beispielsweise ist einer der Wandbereiche größer als der andere Wandbereich. Insbesondere kann der erste Wandbereich größer sein als der zweite Wandbereich. Der zweite Wandbereich sollte aber ausreichend groß sein, um die Ausbildung elektrisch leitfähiger Pfade effektiv verhindert zu können.

In einer Ausführungsform ist der Vorsprung bezüglich der Austrittsöffnung derart angeordnet, dass verdampftes Elektrodenmaterial nicht frontal auf den Vorsprung trifft. In diesem Fall könnte die abschirmende Wirkung des Vorsprungs reduziert sein. In einer Ausführungsform ist der Vorsprung in Bezug auf eine Höhenposition einer Austrittsöffnung des Entladeraums versetzt angeordnet.

Der Vorsprung ist seitlich neben einer der Elektroden angeordnet. Es befindet sich zwischen dem Vorsprung und dieser Elektrode lediglich ein gasgefüllter Zwischenraum. Die Elektrode weist ein innerhalb des Entladeraums angeordnetes Ende und ein dazu entgegen gesetztes Ende auf. Der Vorsprung ist erfindungsgemäß weiter von dem innerhalb des Entladeraums angeordneten Ende der Elektrode entfernt als von dem dazu entgegen gesetzten Ende. Auf diese Weise kann verhindert werden, dass die Bedampfung der Innenwand sich auf einen zu kleinen Bereich vor dem Vorsprung konzentriert.

In einer Ausführungsform ist der Vorsprung kantenförmig ausgebildet. Beispielsweise ist die Unterseite des Vorsprungs kantenförmig ausgebildet. Als Unterseite wird dabei die Seite des Vorsprungs bezeichnet, die an den zweiten Wandbereich angrenzt. Beispielsweise schließt die Unterseite mit dem zweiten Wandbereich einen Winkel kleiner als 90° ein. Auf diese Weise wird durch den Vorsprung ein Schattenraum gebildet, in dem die Verunreinigung weiter reduziert ist. Dieser Schattenraum umfasst beispielsweise die Unterkante des Vorsprungs und einen daran angrenzenden Teil des zweiten Wandbereichs.

Im Folgenden werden die hier beschriebenen Gegenstände anhand von schematischen Ausführungsbeispielen näher erläutert.

Es zeigen:
- Figur 1A: eine Ausführungsform eines Ableiters zum Schutz vor Überspannungen im Schnittbild,
- Figur 1B: ein vergrößerter Detail aus der Ausführungsform nach Figur 1A.

Figur 1A zeigt einem Ableiter 1 zum Schutz vor Überspannungen im Schnittbild. Der Ableiter 1 weist beispielsweise eine zylindrische Bauform auf.

Der Ableiter 1 weist eine erste Elektrode 2 und eine zweite Elektrode 3 auf. Die Elektroden 2, 3 weisen jeweils ein elektrisch leitfähiges Material auf. Beispielsweise weisen die Elektroden 2, 3 Kupfer auf. Die erste Elektrode 2 ragt stiftförmig ins Innere des Ableiters 1 hinein. Die zweite Elektrode 3 ragt beispielsweise in Form eines Hohlzylinders ins Innere des Ableiters 1 hinein und umgibt die erste Elektrode 2 teilweise.

Der Ableiter 1 weist einen Isolator 4 auf. Der Isolator 4 weist ein isolierendes Material, beispielsweise Keramik oder Glas auf. Der Isolator 4 bildet beispielsweise die Mantelfläche des Ableiters 1. Der Isolator 4 bildet eine Innenwand 5 des Ableiters 1.

Der Ableiter 1 weist zudem eine erste Kontaktelektrode 6, die mit der ersten Elektrode 2 elektrisch leitend verbunden ist, und eine zweite Kontaktelektrode 7, die mit der zweiten Elektrode 3 elektrisch leitend verbunden ist, auf. Die Kontaktelektroden 6, 7 bilden beispielsweise die Deck- und Bodenflächen des Ableiters 1.

Der Ableiter 1 ist beispielsweise hermetisch nach außen abgeschlossen. Der Ableiter 1 kann mit einem Gas, insbesondere einem Edelgas, gefüllt sein.

Der Ableiter 1 weist einen Entladeraum 8 auf, in dem bei Überschreitung einer Aktivierungsspannung eine Entladung 9, insbesondere eine Lichtbogenentladung, zwischen den Elektroden 2, 3 auftritt. Der Entladeraum 8 ist zwischen den Elektroden 2, 3 ausgebildet, insbesondere in einem Bereich, in dem der Abstand der Elektroden 2, 3 am geringsten ist.

Die Elektroden 2, 3 sind von der Innenwand 5 beabstandet. Die zweite Elektrode 3 befindet sich näher an der Innenwand 5 als die erste Elektrode 2. Zwischen der Innenwand 5 und den Elektroden 2, 3 befindet sich ein Isolationsraum 10. Der Isolationsraum 10 ist beispielsweise gasgefüllt.

Insbesondere bei wiederholten Stoßstrombelastungen kann bei einer Entladung 9 Elektrodenmaterial von den Elektroden 2, 3 verdampfen. Beispielsweise handelt es sich um Kupferpartikel. Das verdampfte Elektrodenmaterial 11 führt beispielsweise zu einer Verunreinigung des ionisierten Gases. Das verdampfte Elektrodenmaterial 11 kann aus dem Entladeraum 8 durch eine Austrittsöffnung 12 austreten und zum Isolationsraum 10 vordringen. Dabei kann eine Bedampfung der Innenwand 5 des Isolators 4 mit Elektrodenmaterial 11 auftreten. Dies kann zu einer Reduzierung des Isolationswiderstandes der Innenwand 5 und damit zu einer Funktionsverschlechterung führen. Insbesondere kann die Bedampfung zur Ausbildung einer elektrisch leitenden Brücke zwischen den Elektroden 2, 3 über die Innenwand 5 führen. Beispielsweise kann es dabei zu unzulässig hohen Leckströmen bei Betrieb an Nennwechselspannung kommen.

Zur Erhaltung eines ausreichenden Isolationswiderstandes weist die Innenwand 5 einen Vorsprung 13 auf. Der Vorsprung 13 ist Teil des Isolators 4 und somit aus isolierendem Material. Der Vorsprung 13 ist beispielsweise umlaufend entlang der Innenwand 5 ausgebildet. Beispielsweise ist der Vorsprung 13 ringförmig. Der Vorsprung 13 ragt in den Isolationsraum 10 hinein. Beispielsweise befindet sich der Vorsprung 13 im Isolationsraum 10 zwischen dem Isolator 4 und der zweiten Elektrode 3.

Die Höhe h des Vorsprungs 13, d.h., die Erstreckung des Vorsprungs 13 in Richtung von einer Kontaktelektrode 6 zur gegenüberliegenden Kontaktelektrode 7, ist wesentlich geringer als die gesamte Höhe H der Innenwand 5. Somit wird das Gasvolumen im Isolationsraum 10 durch den Vorsprung 13 nur geringfügig reduziert. Beispielsweise ist die Höhe h des Vorsprungs 13 kleiner gleich ein Viertel der Höhe H der Innenwand 5.

Der Vorsprung 13 ist in Bezug auf die halbe Höhe der Innenwand 5 versetzt angeordnet. Somit ist der Vorsprung 13 nicht mittig an der Innenwand 5 angeordnet. Weiterhin ist der Vorsprung 13 nicht auf Höhe der Austrittsöffnung 12 angeordnet.

Der Vorsprung 13 unterteilt den Isolationsraum 10 in einen ersten Raumbereich 14 und einen zweiten Raumbereich 15. Der erste Raumbereich 14 wird von dem aus dem Entladeraum 8 austretenden, verdampften Elektrodenmaterial 11 zuerst erreicht. Der zweite Raumbereich 15 befindet sich vom Entladeraum 8 kommend hinter dem ersten Raumbereich 14 und hinter dem Vorsprung 13. Der zweite Raumbereich 15 ist beispielsweise wesentlich kleiner als der erste Raumbereich 14.

Der Vorsprung 13 bildet eine lokale Verengung des Isolationsraums 10. Dadurch wird das Vordringen des verdampften Elektrodenmaterials 11 in den zweiten Raumbereich 15 durch den Vorsprung 13 behindert, so dass nur eine reduzierte Menge des verdampften Elektrodenmaterials 11 in den zweiten Raumbereich 15 gelangt. Das Vordringen des verdampften Elektrodenmaterials 11 in den ersten Raumbereich 14 wird nicht behindert.

Ebenso unterteilt der Vorsprung 13 die Innenwand 5 in einen ersten Wandbereich 16 und in einen zweiten Wandbereich 17. Der zweite Wandbereich 17 liegt vom Entladeraum 8 kommend hinter dem Vorsprung 13 und wird somit vom Vorsprung 13 abgeschattet. Damit wird die Bedampfung des zweiten Wandbereichs 17 behindert, so dass ein ausreichender Isolationswiderstand erhalten bleibt. Die Bedampfung des ersten Wandbereichs 16 wird nicht behindert. Die Bedampfung des ersten Wandbereichs 16 kann durch den Vorsprung 13 sogar etwas verstärkt sein. Der erste Wandbereich 16 und der zweite Wandbereich 17 sind parallel zur Höhenrichtung des Ableiters 1 angeordnet. Der zweite Wandbereich 17 ist wesentlich kleiner als der erste Wandbereich 16.

Zusätzlich zur Verringerung der Bedampfung der des zweiten Wandbereichs 17 wird durch den Vorsprung 13 die wandseitige Isolationsstrecke zwischen den Elektroden 2, 3 verlängert. Die Wandstärke des Isolators 4 wird durch den Vorsprung 13 dabei nicht reduziert, so dass die Stabilität des Isolators 4 gegen mechanische Belastung während des Stromimpulses erhalten bleibt.

Der Vorsprung 13 ist seitlich neben der zweiten Elektrode 3 angeordnet. Der Vorsprung 13 ist weiter von dem innerhalb des Entladeraums 8 angeordneten Ende der zweiten Elektrode 3 entfernt als von dem dazu entgegen gesetzten Ende, das an die zweite Kontaktelektrode 7 angrenzt. Beispielsweise ist der Abstand des Vorsprungs 13 zu dem innerhalb des Entladeraums 8 angeordneten Ende der zweiten Elektrode 3 wenigstens doppelt so groß wie der Abstand zu dem an die zweite Kontaktelektrode 7 grenzenden Ende. Der Abstand ist beispielsweise als Höhenunterschied zwischen einer Mittelebene durch den Vorsprung 13 und dem jeweiligen Ende der Elektrode 3 definiert. Durch eine derartige Positionierung des Vorsprungs 13 kann verhindert werden, dass die Bedampfung der Innenwand sich auf einen zu kleinen Bereich vor dem Vorsprung konzentriert.

Figur 1B zeigt eine vergrößerte Detailansicht eines Bereichs des Ableiters 1. Der gezeigte Bereich ist in Figur 1A durch einen Kreis markiert.

Der Vorsprung 13 ist kantenförmig ausgebildet. Insbesondere weist der Vorsprung 13 an seiner Unterseite 18 eine Kante 19 auf. Die Unterseite 18 des Vorsprungs 13 schließt dabei mit dem zweiten Wandbereich 17 beispielsweise einen spitzen Winkel α ein, d.h. einen Winkel kleiner als 90°. Beispielsweise ist der Winkel α kleiner als 80°. Beispielsweise ist der Winkel α kleiner als 80° und größer als 30°. Der Winkel α kann auch kleiner oder gleich 90° sein.

Eine Oberseite des Vorsprungs 13 ist beispielsweise entsprechend zur Unterseite 18 ausgebildet sein und kann insbesondere mit dem ersten Wandbereich 16 einen spitzen Winkel einschließen. Die Geometrie des Vorsprungs 13 kann auch als stufenförmig bezeichnet werden. Dabei bildet der Vorsprung 13 in Bezug auf den ersten Wandbereich 16 eine erste Stufe aus und in Bezug auf den zweiten Wandbereich 17 eine zweite Stufe aus.

Durch die kantenförmige Geometrie des Vorsprungs 13 wird beispielsweise ein Schattenraum 20 hinter dem Vorsprung 13 gebildet. Im Schattenraum 20 ist die Bedampfung noch einmal zusätzlich reduziert. Insbesondere liegt die Unterseite 18 des Vorsprungs 13 und ein daran angrenzender Teil des zweiten Wandbereichs im Schattenraum 20.

Die Beschreibung der hier angegebenen Gegenstände ist nicht auf die einzelnen speziellen Ausführungsformen beschränkt.

### Bezugszeichenliste

- 1: Ableiter
- 2: erste Elektrode
- 3: zweite Elektrode
- 4: Isolator
- 5: Innenwand
- 6: erste Kontaktelektrode
- 7: zweite Kontaktelektrode
- 8: Entladeraum
- 9: Entladung
- 10: Isolationsraum
- 11: verdampftes Elektrodenmaterial
- 12: Austrittsöffnung
- 13: Vorsprung
- 14: erster Raumbereich
- 15: zweiter Raumbereich
- 16: erster Wandbereich
- 17: zweiter Wandbereich
- 18: Unterseite
- 19: Kante
- 20: Schattenraum

- h: Höhe des Vorsprungs
- H: Höhe der Innenwand
- α: eingeschlossener Winkel

## Patentansprüche

1. Ableiter zum Schutz vor Überspannungen,
aufweisend eine erste Elektrode (2) und eine zweite Elektrode (3), einen Entladeraum (8) zur Ermöglichung einer elektrischen Entladung (9) zwischen den Elektroden (2, 3) bei einer Überspannung, bei dem die erste Elektrode (2) stiftförmig ausgebildet ist und die zweite Elektrode (3) in Form eines Hohlzylinders ausgebildet ist, wobei die erste Elektrode (2) in einen Hohlraum der zweiten Elektrode (3) hineinreicht, und einen Isolator (4), der eine Innenwand (5) des Ableiters (1) bildet, wobei der Isolator (4) in Form eines Hohlzylinders ausgebildet ist, wobei der durch die zweite Elektrode (3) definierte Hohlzylinder innerhalb des durch den Isolator (4) definierten Hohlzylinders konzentrisch angeordnet ist, wobei sich zwischen der Innenwand (5) und den Elektroden (2, 3) ein gasgefüllter Isolationsraum (10) befindet, wobei die Innenwand (5) im Bereich des gasgefüllten Isolationsraums einen Vorsprung (13) aufweist,
wobei der Vorsprung (13) derart angeordnet ist, dass er einer Seitenfläche der zweiten Elektrode (3) zugewandt ist, wobei die zweite Elektrode (3) ein erstes Ende aufweist, das im Entladeraum angeordnet ist und ein zweites Ende aufweist, das entgegen gesetzt zum ersten Ende angeordnet ist, wobei der Vorsprung (13) weiter von dem innerhalb des Entladeraums angeordneten Ende entfernt ist als von dem dazu entgegen gesetzten Ende,
bei dem die Innenwand (5) einen ersten Wandbereich (16) und einen zweiten Wandbereich (17) aufweist, wobei der erste Wandbereich (16) vom Entladeraum (8) kommend vor dem Vorsprung (13) liegt und der zweite Wandbereich (17) vom Entladeraum (8) kommend hinter dem Vorsprung (13) liegt.

2. Ableiter nach Anspruch 1,
bei dem der Vorsprung (13) zur Behinderung einer Verunreinigung zumindest eines Teils der Innenwand (5) durch aus dem Entladeraum (8) austretendes verdampftes Elektrodenmaterial (11) ausgebildet ist.

3. Ableiter nach einem der vorhergehenden Ansprüche,
bei dem der Vorsprung (13) umlaufend ausgebildet ist.

4. Ableiter nach einem der vorhergehenden Ansprüche,
bei dem die Höhe (h) des Vorsprungs (13) geringer ist als die Höhe (H) der Innenwand (5).

5. Ableiter nach einem der vorhergehenden Ansprüche,
bei dem der Vorsprung (13) in Bezug auf die halbe Höhe der Innenwand (6) versetzt angeordnet ist.

6. Ableiter nach einem der vorhergehenden Ansprüche,
bei dem der Entladeraum (8) eine Austrittsöffnung (12) aufweist, aus dem verdampftes Elektrodenmaterial (11) aus dem Entladeraum (8) austreten kann, wobei der Vorsprung (13) in Bezug auf eine Höhenposition der Austrittsöffnung (12) versetzt angeordnet ist.

7. Ableiter nach einem der vorhergehenden Ansprüche,
bei dem der Vorsprung (13) kantenförmig ausgebildet ist.

8. Ableiter nach einem der vorhergehenden Ansprüche,
bei dem die Innenwand (5) durch den Vorsprung (13) in einen ersten Wandbereich (16) und einen zweiten Wandbereich (17) unterteilt ist, bei dem der Vorsprung (13) eine Unterseite (18) aufweist, die an den zweiten Wandbereich (17) angrenzt, wobei die Unterseite (18) mit dem zweiten Wandbereich (17) einen Winkel (α) kleiner als 90° einschließt.

9. Ableiter nach einem der vorhergehenden Ansprüche,
bei dem sich wenigstens eine der Elektroden (2, 3) entlang einer Höhenrichtung des Ableiters (1) in den Entladeraum (8) hinein erstreckt, wobei der Vorsprung (13) senkrecht zur Höhenrichtung des Ableiters (1) hervorsteht.

10. Ableiter nach einem der vorhergehenden Ansprüche, bei dem der Abstand des Vorsprungs (13) zu dem innerhalb des Entladeraums (8) angeordneten Ende der Elektrode (2, 3) wenigstens doppelt so groß ist wie der Abstand des Vorsprungs (13) zum entgegen gesetzten Ende der Elektrode (2, 3).

## Claims

1. Arrester for surge protection,
comprising a first electrode (2) and a second electrode (3), a discharge chamber (8) for enabling an electrical discharge (9) between the electrodes (2, 3) in the event of an overvoltage, wherein the first electrode (2) is configured in a pin-shaped fashion and the second electrode (3) is configured in the form of a hollow cylinder, wherein the first electrode (2) extends into a hollow space of the second electrode (3), and an insulator (4), which forms an inner wall (5) of the arrester (1), wherein the insulator (4) is configured in the form of a hollow cylinder, wherein the hollow cylinder defined by the second electrode (3) is arranged concentrically within the hollow cylinder defined by the insulator (4), wherein a gas-filled insulation space (10) is situated between the inner wall (5) and the electrodes (2, 3), wherein the inner wall (5) has a projection (13) in the region of the gas-filled insulation space,
wherein the projection (13) is arranged in such a way that it faces a side surface of the second electrode (3), wherein the second electrode (3) has a first end arranged in the discharge chamber and has a second end arranged opposite to the first end, wherein the projection (13) is further away from the end arranged within the discharge chamber by comparison with the end opposite thereto,
wherein the inner wall (5) has a first wall region (16) and a second wall region (17), wherein the first wall region (16) is situated before the projection (13), coming from the discharge chamber (8), and the second wall region (17) is situated behind the projection (13), coming from the discharge chamber (8).

2. Arrester according to Claim 1,
wherein the projection (13) is configured for obstructing a contamination of at least one part of the inner wall (5) by evaporated electrode material (11) emerging from the discharge chamber (8).

3. Arrester according to either of the preceding claims,
wherein the projection (13) is configured in a circumferentially extending fashion.

4. Arrester according to any of the preceding claims, wherein the height (h) of the projection (13) is less than the height (H) of the inner wall (5).

5. Arrester according to any of the preceding claims, wherein the projection (13) is arranged in a manner offset with respect to half the height of the inner wall (6).

6. Arrester according to any of the preceding claims, wherein the discharge chamber (8) has an exit opening (12), from which evaporated electrode material (11) can emerge from the discharge chamber (8), wherein the projection (13) is arranged in a manner offset with respect to a height position of the exit opening (12).

7. Arrester according to any of the preceding claims, wherein the projection (13) is configured in an edge-shaped fashion.

8. Arrester according to any of the preceding claims, wherein the inner wall (5) is subdivided by the projection (13) into a first wall region (16) and a second wall region (17), wherein the projection (13) has an underside (18) adjoining the second wall region (17), wherein the underside (18) forms with the second wall region (17) an angle (α) of less than 90°.

9. Arrester according to any of the preceding claims, wherein at least one of the electrodes (2, 3) extends along a height direction of the arrester (1) into the discharge chamber (8), wherein the projection (13) protrudes perpendicularly to the height direction of the arrester (1).

10. Arrester according to any of the preceding claims, wherein the distance between the projection (13) and the end of the electrode (2, 3) that is arranged within the discharge chamber (8) has a magnitude at least double as that of the distance between the projection (13) and the opposite end of the electrode (2, 3).

## Revendications

1. Limiteur pour la protection contre les surtensions, comprenant une première électrode (2) et une deuxième électrode (3), une chambre de décharge (8) pour permettre une décharge électrique (9) entre les électrodes (2, 3) en cas de surtension, la première électrode (2) étant réalisée sous la forme d'une tige et la deuxième électrode (3) étant réalisée sous la forme d'un cylindre creux, dans lequel la première électrode (2) s'étend dans un espace creux de la deuxième électrode (3), et un isolateur (4) qui forme une paroi interne (5) du limiteur (1), dans lequel l'isolateur (4) est réalisé sous la forme d'un cylindre creux, dans lequel le cylindre creux défini par la deuxième électrode (3) est agencé de manière concentrique à l'intérieur du cylindre creux défini par l'isolateur (4), dans lequel un espace d'isolation (10) rempli de gaz se trouve entre la paroi interne (5) et les électrodes (2, 3), dans lequel la paroi interne (5) présente une saillie (13) dans la zone de l'espace d'isolation rempli de gaz,
dans lequel la saillie (13) est agencée de telle sorte qu'elle soit tournée vers une surface latérale de la deuxième électrode (3), dans lequel la deuxième électrode (3) présente une première extrémité agencée dans la chambre de décharge et une deuxième extrémité agencée à l'opposé de la première extrémité, dans lequel la saillie (13) est plus éloignée de l'extrémité agencée à l'intérieur de la chambre de décharge que de l'extrémité opposée à celle-ci,
la paroi interne (5) comprenant une première zone de paroi (16) et une deuxième zone de paroi (17), dans lequel la première zone de paroi (16) se situe devant la saillie (13) en partant de la chambre de décharge (8) et la deuxième zone de paroi (17) se situe à l'arrière de la saillie (13) en partant de la chambre de décharge (8).

2. Limiteur selon la revendication 1,
dans lequel la saillie (13) est réalisée de manière à empêcher une contamination d'au moins une partie de la paroi interne (5) par du matériau d'électrode vaporisé (11) s'échappant de la chambre de décharge (8).

3. Limiteur selon l'une des revendications précédentes,
dans lequel la saillie (13) est réalisée de manière périphérique.

4. Limiteur selon l'une des revendications précédentes,
dans lequel la hauteur (h) de la saillie (13) est inférieure à la hauteur (H) de la paroi interne (5).

5. Limiteur selon l'une des revendications précédentes,
dans lequel la saillie (13) est agencée de manière décalée par rapport à la moitié de la hauteur de la paroi interne (6).

6. Limiteur selon l'une des revendications précédentes,
dans lequel la chambre de décharge (8) présente un orifice de sortie (12) par lequel le matériau d'électrode vaporisé (11) peut s'échapper de la chambre de décharge (8), dans lequel la saillie (13) est agencée de manière décalée par rapport à une position en hauteur de l'ouverture de sortie (12).

7. Limiteur selon l'une des revendications précédentes,
dans lequel la saillie (13) est réalisée sous la forme d'une arête.

8. Limiteur selon l'une des revendications précédentes,
dans lequel la paroi interne (5) est divisée par la saillie (13) en une première zone de paroi (16) et une deuxième zone de paroi (17), la saillie (13) présentant une face inférieure (18) qui est adjacente à la deuxième zone de paroi (17), dans lequel la face inférieure (18) forme un angle (α) inférieur à 90° avec la deuxième zone de paroi (17).

9. Limiteur selon l'une des revendications précédentes,
dans lequel au moins l'une des électrodes (2, 3) s'étend dans la chambre de décharge (8) suivant la direction de la hauteur du limiteur (1), dans lequel la saillie (13) fait saillie perpendiculairement à la direction de la hauteur du limiteur (1).

10. Limiteur selon l'une des revendications précédentes, dans lequel la distance de la saillie (13) par rapport à l'extrémité de l'électrode (2, 3) agencée à l'intérieur de la chambre de décharge (8) est au moins deux fois supérieure à la distance de la saillie (13) par rapport à l'extrémité opposée de l'électrode (2, 3).
